# EUROPÄISCHE PATENTSCHRIFT

(11) **EP 0 724 997 B1**
(45) Veröffentlichungstag und Bekanntmachung des Hinweises auf die Patenterteilung: **18.03.1998**
(21) Anmeldenummer: 95119534.6
(22) Anmeldetag: 12.12.1995
(51) Int. Cl.: B61H 7/08

(54) **Aufhängung einer Schienenbremse, insbesondere Wirbelstrombremse, an einem Drehgestell eines Schienenfahrzeuges**
Suspension of a track brake, especially an eddy current brake on a bagie of a rail vehicle
Suspension d'un frein sur rail, notamment un frein à courant de Foucault à un bogie de véhicule ferroviaire

(30) Priorität: 02.02.1995 DE 19503387; 18.08.1995 DE 19530405
(43) Veröffentlichungstag der Anmeldung: 07.08.1996
(73) Patentinhaber: KNORR-BREMSE Systeme für Schienenfahrzeuge GmbH, 80809 München (DE)
(72) Erfinder: Graf, Thomas, D-86633 Neuburg/Donau (DE); Kerscher, Albert, D-85386 Eching (DE); Elstorpff, Marc, Dr., D-80637 München (DE)

(56) Entgegenhaltungen:
- CH-A- 242 982
- CH-A- 474 392
- FR-A- 2 159 772
- US-A- 2 180 870

## Beschreibung

Die Erfindung betrifft eine Aufhängung nach dem Gattungsbegriff des Patentanspruches 1.

Bei Wirbelstrombremsen der gattungsgemäßen Art (DE-OS 26 14 298) ist an den beidseitigen Drehgestellrahmen eines Drehgestells jeweils eine durch Betätigungszylinder gebildete Hebeeinrichtung für die unterhalb der Drehgestellrahmen befindlichen Bremsträger an beiden Seiten der Radsätze des Schienenfahrzeuges vorgesehen. Die Bremsträger tragen an ihrer Unterseite Bremsmagnete, welche mit Hilfe der Bremsträger zwischen abgesenkter Bremsstellung unter geringem und möglichst konstantem Abstand zur Oberfläche der Schiene und gelöster, angehobener Stellung verlagerbar sind. Die stirnseitigen Enden der parallel zu den Schienen sich erstreckenden Bremsträger sind in an den Rad- bzw. Achslagern starr angebrachten Führungen gehaltert. In abgesenkter Bremsstellung sind die stirnseitigen Enden der Bremsträger jeweils bündig in einem Führungsprofil gehaltert, so daß senkrecht zu den Bremsträgern verlaufende Kräfte ungedämpft in die Radsatzmassen eingehen; in gleicher Weise werden Längsbewegungen der Bremsträger von den Führungen an den Achslagern aufgenommen. Derartige Koppelungen zwischen der Masse der Wirbelstrombremse und den Radsätzen sind unerwünscht, da sich die Radsätze sowohl in Bremsstellung als auch in gelöster Stellung frei einstellen können müssen, insbesondere bei Kurvenfahrt. Aufhängungen der gattungsgemäßen Art unterliegen somit dem Problem der Beeinflussung der Laufeigenschaften der Radsätze.

Davon ausgehend besteht die Aufgabe der Erfindung darin, eine Aufhängung der gattungsgemäßen Art, insbesondere für Wirbelstrombremsen, so auszugestalten, daß eine weitgehende Entkoppelung zwischen der Masse der Wirbelstrombremse und den Radsätzen erzielbar ist. Die Rad- bzw. Achslagersätze sollen möglichst unbeeinflußt bleiben von jedweden Funktionsstellungen der Bremse.

Zur Lösung dieser Aufgabe dienen die Merkmale nach dem Kennzeichnungsteil des Patentanspruches 1.

Die Aufhängung bedient sich für die Führung der stirnseitigen Enden des Bremsträgers der an den Rad- bzw. Achslagern angeordneten, frei schwenkbaren Pendel, um parallel zu den Schienen eine Entkoppelung des jeweiligen Bremsträgers und der mit dem Bremsträger verbundenen Gesamtmasse der Wirbelstrombremse gegenüber den Radsätzen zu erreichen. Auch parallel zur Achse der Achslager ist eine Entkoppelung zwischen Wirbelstrombrems-Masse und Achslagern bzw. Radsätzen sichergestellt, da die stirnseitigen Enden des Bremsträgers unter schwenkbarer Halterung durch die achslagerseitigen Pendel begrenzt in Querrichtung verlagerbar sind, vorzugsweise über genau definierte Federkennlinien und Anschlagpositionen am Achslager in beiden Stellungen, oder indem eine Trennung der Arme des Bremsträgers und der Pendel besteht, derart, daß die Enden der Arme in Bremsstellung auf Widerlagern in Form von Pfannen aufliegen und in angehobener Lösestellung frei gegenüber den Pendelkörpern gehaltert sind. Durch definierte Anschläge ist gleichzeitig die größtmögliche Baubreite der Bremsmagnete der Wirbelstrombremse erreicht.

Gegenüber Anordnungen gattungsgemäßer Art ist auch ein leichter Radsatzwechsel ermöglicht, da nach Demontage des Lagerbock-Unterteils, das zugleich Aufhängung des Pendels ist, und Verschwenkung der gemäß einer Ausführungsform mit den Pendeln verbundenen Arme ein einfaches Abnehmen des Radsatzes ermöglicht ist. Die Aufhängung eignet sich auch zur Einstellung in vertikaler Richtung d.h. zur Nachjustierung des Luftspaltes zwischen den Bremsmagneten und der Schiene zum Zwecke des Ausgleichs des Radreifenverschleißes. Zu diesem Zweck ist vorzugsweise mindestens einer der Anlenkpunkte der beiden stirnseitigen Arme der Aufhängung - sowohl am Bremsträger als auch am Pendel - einstellbar.

Vorteilhafte Ausgestaltungen und Weiterbildungen sind in weiteren Patentansprüchen aufgeführt.

Die Erfindung ist nachfolgend anhand von Ausführungsbeispielen unter Bezugnahme auf die beigefügte Zeichnung erläutert.
Figur 1 ist eine teilweise geschnittene Seitenansicht zweier Radsätze eines Schienenfahrzeuges mit einer zwischen diesen mittels der erfindungsgemäßen Aufhängung in Bremsstellung befindlich dargestellten Wirbelstrombremse;
Figur 2 ist eine der Figur 1 vergleichbare Darstellung in der Lösestellung der Wirbelstrombremse;
Figur 3 ist eine gegenüber der Darstellung nach Figur 1 stark vergrößerte Einzeldarstellung der Anlenkung des Bremsträgers an einem am Achslager gehalterten Pendel in Bremsstellung der Wirbelstrombremse;
Figur 4 ist eine der Figur 3 vergleichbare Darstellung in der Lösestellung der Wirbelstrombremse. Die senkrecht zueinander stehenden Bewegungsrichtungen x, y und z sind anhand einer Pfeildarstellung aufgezeigt;
Figur 5 ist eine senkrecht zur Anordnung nach Figur 1 - 4 verlaufende Schnittansicht durch ein Schienenfahrzeugrad mit Achslageranordnung und an dieser geführten Pendelaufhängung für den mit dem Bremsträger verbundenen Arm.
Figur 6 ist eine teilweise geschnittene Teil-Seitenansicht einer weiteren Ausführungsform einer Aufhängung unter Darstellung der Bremsstellung;
Figur 7 ist eine der Figur 6 vergleichbare Ansicht unter Darstellung der Lösestellung; und
Figur 8 ist eine senkrecht zur Anordnung nach Figur 6 und 7 verlaufende Schnittansicht durch die Pendelanordnung unter Darstellung der Bremsstellung.

In Figur 1 der Zeichnung ist in Seitenansicht ein Drehgestellrahmen 1 eines Schienenfahrzeuges dargestellt, an welchem eine Wirbelstrombremse 3 in nachfolgend beschriebener Weise angeordnet ist. Der Drehgestellrahmen 1 einer Fahrzeugseite ist federnd an Achslagern 5 zweier Radsätze abgestützt, wobei mit dem Drehgestellrahmen 1 verbundene Hebebälge 7 auf den Bremsträger 9 der Wirbelstrombremse 3 einwirken und diesen aus der in Figur 1 dargestellten Bremsstellung in die in Figur 2 dargestellte Lösestellung anzuheben vermögen, wie nachfolgend erläutert ist.

An der Unterseite der beidseitigen Bremsträger 9 der Wirbelstrombremse befinden sich an sich bekannte Bremsmagnete 11, welche in Bremsstellung unter einem vorbestimmten Abstand zur schematisch wiedergegebenen Schiene 13 zu halten sind, so z.B. unter einem Abstand von 7 mm. Für den Höhenausgleich der Verlagerung der Wirbelstrombremse 3 zwischen den in Figur 1 und 2 dargestellten Funktionsstellungen als auch zur Führung der Wirbelstrombremse gegenüber den Achslagern sind an den beiden Stirnseiten des Bremsträgers 9 jeweils Arme 15 angelenkt. Gemäß einer ersten Ausführungsform ist jeder der Arme 15 zwischen seinen Enden um eine am Bremsträger vorgesehene Achse 17 schwenkbar, wobei die sich nach außen erstreckenden Enden der Arme 15 jeweils an einem Pendel 19 am Achslager 5 angelenkt sind. Auf diese Weise sind die Arme 15 und die Pendel 19 jeweils um eine senkrecht zur Bildebene verlaufende Achse drehbar; am entgegengesetzten Ende wirken die Arme 15 gemäß Figur 3 und 4 mit einem bremsträgerfesten Anschlag 21 zusammen.

Figur 3 gibt die Bremsstellung der Wirbelstrombremse wieder, in welcher die Anschlagposition des Arms 15 gegenüber dem Anschlag 21 dargestellt ist. Der Anschlag 21 ist als ein um seine Achse drehbares Exzenter-Teil ausgeführt; es sind auch andere Anschlagelemente möglich, auf denen sich die Bremse in Bremsstellung abstützt und welche außerdem verstellbar sind, um die Anschlagposition höhenveränderlich festzulegen. Es kann eine Gabel 23 vorgesehen sein, welche als seitliche Führung für die Schwenkbewegung des Arms 15 dessen Ende umgreift, wie aus Figur 3 und 4 ersichtlich ist, um die Achse 17 zu entlasten. Durch die vorstehend beschriebene drehbare Ausführung des Arms 15 vollführt der Arm zwischen der in Figur 1 dargestellten Bremsstellung und der in Figur 2 wiedergegebenen Lösestellung relative Winkelbewegungen bezüglich des Pendels, wie aus den genannten Figuren ersichtlich ist; die dadurch entstandene Verschiebung des Anlenkpunktes II wird ebenfalls durch das Pendel 19 ausgeglichen.

Gemäß Figur 5 der Zeichnung ist das schwenkbar mit dem Arm verbundene Pendel 19 in Y-Richtung (Figur 4), d.h. senkrecht zur Bildebene in Figur 1 und 2, also horizontal bezüglich der Bildebene in Figur 5, gegen eine Feder 25 verschiebbar. Querbewegungen des Pendels 19 in Y-Richtung werden also durch die Feder 25 elastisch aufgenommen, wobei die Feder 25 beispielsweise als doppelt wirkende Feder, d.h. in beiden Bewegungsrichtungen wirkende Feder, ausgebildet sein kann. Anschläge 26 (Figur 5) begrenzen die Verschiebebewegungen des Pendels 19. Hierbei wird nach einem vorher eingestellten Federweg die Anschlagposition erreicht, derart, daß das

Fahrzeugbegrenzungsprofil bei größtmöglicher Baubreite der Magnete von den Bremsmagneten im Betrieb eingehalten wird.

Wie aus Figur 1 und 2 ersichtlich ist, ist sowohl am Drehgestellrahmen 1 als auch am Bremsträger 9 der Wirbelstrombremse jeweils eine Bremsstütze 27 angelenkt, über welche in der Bremsstellung die auf die Bremsmagnete wirkende Bremskraft auf den Drehgestellrahmen übertragen wird. In der Bremsstellung ist die Bremsstütze möglichst horizontal am Drehgestell angeordnet. Die Bremsstütze ist in nicht näher erläuterter Weise kardanisch angelenkt und relativ zur Bildebene verlagerbar, d.h. es ist eine Entkoppelung der Wirbelstrombremsmasse gegenüber dem Drehgestellrahmen in Y-Richtung (Figur 4) gegeben.

In Figur 3 der Zeichnung sind für die Anlenkung des Arms 15 am Träger, für die Anlenkung des Arms 15 am Pendel und für die Anlenkung des Pendels am Achslager die Positionen I, II, und II aufgezeigt. Für die Anschlagposition des Arms 15 gegenüber dem Anschlag 21 ist die Position IV wiedergegeben. Wenigstens eine dieser Positionen I-IV ist verstellbar ausgeführt, um den Radreifenverschleiß ausgleichen zu können; vorzugsweise geschieht dies an den Positionen I oder IV, da bei Einstellungen dieser Positionen eine Wegübersetzung für die Einstellung des Magnetniveaus, also der Höhenlage gegenüber der Schiene bewirkt wird.

Zum Radsatzwechsel kann der Arm 15 um die Position I (Achse 17) geschwenkt werden, wodurch der Radsatzwechsel bei demontierter Pendelanordnung kaum behindert wird.

Das Pendel 19 ermöglicht in beiden Stellungen (Brems- und Lösestellung) die freie Beweglichkeit der Radsätze in X-Richtung. Durch die Schwenkbarkeit der Arme 15 um die Achsen 17 ist in Lösestellung die freie Einfederung der Radsätze gewährleistet. Trotzdem werden die Bremsmagnete in Y-Richtung ständig (Brems- und Lösestellung) am Achslager nach der o.a. Weise geführt.

In den Figuren 6-8 der Zeichnung ist eine weitere Ausführungsform der Aufhängung dargestellt. Gemäß einer vorteilhaften Ausgestaltung ist der Arm 15 mit dem Pendel 19 nicht gelenkig verbunden, sondern ist an seinem Ende mit einer kugelförmigen Auflage 29 versehen, die in Bremsstellung (Figur 6) in einer Pfanne 31 an der Unterseite des Pendels 19 aufliegt. Das Pendel 19 ist im Gegensatz zur Ausführungsform nach den voranstehenden Figuren 1-5 als ein hebelseitig offenes Gehäuse ausgebildet, welches um die durch den Punkt III verlaufende Achse 33 schwenkbar ist. Mit dem Pendel verbundene Zapfen 35 sind in im einzelnen nicht näher erläuterten Lagern geführt, welche an der Unterseite des Achslagers 5 vorgesehen sind.

Der Arm 15 ist in der aus Figur 7 ersichtlichen Weise mit Ausnahme einer nachfolgend erläuterten Möglichkeit der Positionsveränderung drehfest gehalten, d.h. der Arm 15 schwenkt vom Übergang aus der Bremsstellung (Figur 6) in die Lösestellung (Figur 7) nicht mehr um die durch den Punkt I verlaufende Achse 17 nach unten, sondern bleibt in der horizontalen Lage. Zu diesem Zweck ist das der Auflage 29 entgegengesetzte Ende des Arms 15 undrehbar zwischen einer als Anschlag vorgesehenen Feder 37 und einem Keil 39 geführt. Der Keil 39 mit seiner zur Auflage des Endes 41 des Arms 15 dienenden Keilfläche 43 wird im dargestellten Ausführungsbeispiel von einer Spindel 45 getragen, welche z.B. mittels eines Einstellsechskants 47 oder einer vergleichbaren Einrichtung in Längsrichtung verschiebbar ist, derart, daß eine nachfolgend erläuterte Einstellung, d.h. begrenzte Drehung des Hebels 15 ermöglicht ist.

Wie vorstehend erwähnt, liegt der Arm 15 nur in der Bremsstellung (Figur 6 und 8) mit seiner Auflage 29 in der Pfanne 31 des Pendels 19 auf. In der angehobenen Lösestellung besitzt der Arm 15 und demnach die mit ihm verbundene Bremse in Y-Richtung zwischen den mit Abstand innenseitig am Pendel angebrachten Anschlägen 49 gegenüber dem Achslager ein beiderseitiges Spiel, d.h. daß in der Lösestellung eine vollkommene Entkoppelung vom Achslager erreicht ist. Das Laufverhalten des Drehgestells wird somit auf geringstmögliche Weise beeinflußt. Nach dem Lösen der Auflage 29 aus der Pfanne 31 ist folglich auch eine Entkoppelung in Z-Richtung (Figur 7) erreicht.

Zur Nachstellung des Radreifenverschleißes ist der Punkt der Auflage des Arms an der Keilfläche 43 veränderbar. Hierzu wird der Keil 39 über die Spindel 45 durch Drehen am Einstellsechskant 47 in X-Richtung verschoben, derart, daß über die Keilfläche 43 eine begrenzte Verschwenkung des Arms 15 erreicht wird und sich somit die relative Höhenlage der Auflage 29 gegenüber der Pfanne 31 verändern läßt. Im Rahmen des der vorteilhaften Ausgestaltung nach den Figuren 6-8 eigenen Gedankens ist in jedem Fall vorgesehen, daß der Arm 15 in Löse- und in Bremsstellung undrehbar ist und der Freiheitsgrad, d.h. die Entkoppelung gegenüber dem Achslager durch die Art der Führung innerhalb des schwenkbaren Pendels 19 gewährleistet ist.

Die Aufhängung nach der Erfindung ist vorzugsweise zur Verwendung bei Wirbelstrombremsen vorgesehen, im Rahmen des der Erfindung eigenen Gedankens ist sie allgemein für Schienenbremsen, also Magnetschienenbremsen und Wirbelstrombremsen, geeignet.

### Bezugszeichenliste

- 1: Drehgestellrahmen
- 3: Wirbelstrombremse
- 5: Achslager
- 7: Hebebalg
- 9: Bremsträger
- 11: Bremsmagnet
- 13: Schiene
- 15: Arm
- 17: Achse
- 19: Pendel
- 21: Anschlag
- 23: Gabel
- 25: Feder
- 26: Anschlag
- 27: Bremsstütze
- 29: Auflage
- 31: Pfanne
- 33: Achse
- 35: Zapfen
- 37: Feder
- 39: Keil
- 41: Ende
- 43: Keilfläche
- 45: Spindel
- 47: Einstellsechskant
- 49: Anschlag

## Patentansprüche

1. Aufhängung einer Schienenbremse, insbesondere Wirbelstrombremse, an einem Drehgestell eines Schienenfahrzeuges, mit zu beiden Längsseiten des Drehgestells von diesem sich erstreckenden Drehgestellrahmen, an welchen Hebeeinrichtungen wirken, welche die Schienenbremse an Bremsträgern zwischen abgesenkter Bremsstellung und angehobener Lösestellung verlagern, und mit an den Achslagern jeweils zweier Radsätze angeordneten Führungen für die stirnseitigen Enden der Bremsträger der Schienenbremse, **dadurch gekennzeichnet**, daß als Führungen an den Achslagern (5) an diesen angelenkte Pendel (19) vorgesehen sind.

2. Aufhängung nach Anspruch 1, **gekennzeichnet durch** folgende Merkmale:
a) von den stirnseitigen Enden des Bremsträgers (9) erstrecken sich Arme (15) und sind an den Pendeln (19) schwenkbar angelenkt;
b) die Arme sind schwenkbar am Bremsträger (9) angelenkt; und
c) es sind am Bremsträger Anschläge (21) für die Arme (15) bei abgesenkter Lage des Bremsträgers vorgesehen.

3. Aufhängung nach Anspruch 1, **gekennzeichnet durch** folgende Merkmale: die Pendel (19) sind parallel zu ihrer Anlenkung am Achslager (5) zwischen zwei Anschlägen gegen eine beidseitig wirkende Feder (25) verschiebbar.

4. Aufhängung nach einem der vorangehenden Ansprüche, **gekennzeichnet durch** folgende Merkmale:
einer der Punkte der Anlenkung des Hebels (15) am Bremsträger oder am Pendel (19) ist verstellbar ausgeführt, um den Radreifenverschleiß auf dem Wege des Höhenausgleichs kompensieren zu können.

5. Aufhängung nach einem der vorangehenden Ansprüche, **dadurch gekennzeichnet**, daß der Punkt der Anlenkung des Pendels (19) am Achslager (5) und/oder der für den Hebel (15) am Bremsträger ausgebildete Anschlag verstellbar ausgeführt ist, um den Radreifenverschleiß ausgleichen zu können.

6. Aufhängung nach einem der vorangehenden Ansprüche, **dadurch gekennzeichnet**, daß zum Zwecke der Bremskraftabstützung jeweils zwischen dem Drehgestellrahmen (1) und dem Bremsträger (9) wenigstens eine Bremsstütze (27) vorgesehen ist.

7. Aufhängung nach Anspruch 6, **dadurch gekennzeichnet**, daß die Bremsstütze (27) verschwenkbar sowohl am Drehgestellrahmen (1) als auch am Bremsträger (9) angelenkt ist.

8. Aufhängung nach Anspruch 1, **gekennzeichnet durch** folgende Merkmale:
a) von den stirnseitigen Enden des Bremsträgers (9) erstrecken sich starr an diesem geführte Arme (15);
b) die Pendel (19) sind als gegenüber den Armen offene Gehäuse ausgebildet, welche an ihrer Basis je eine Pfanne (31) aufweisen;
c) die Enden der Arme (15) erstrecken sich frei in das Innere der Pendel (19), derart, daß sie in Bremsstellung mit einer an ihrem Ende ausgebildeten Auflage (29) auf der Pfanne (31) aufliegen und in angehobener Lösestellung frei gegenüber innenseitig am Pendel ausgebildeten Anschlägen (49) geführt sind.

9. Aufhängung nach Anspruch 8, **dadurch gekennzeichnet**, daß die Arme (15) zum Zwecke der Nachstellung des Radreifenverschleißes begrenzt schwenkbar am Bremsträger (9) angeordnet sind.

10. Aufhängung nach Anspruch 9, **gekennzeichnet durch** folgende Merkmale:
a) jeder Arm (15) ist am Bremsträger (9) auf einer Achse (17) gelagert; und
b) das der Auflage (29) entgegengesetzte Ende (41) des Arms (15) ist in beiden Drehrichtungen zwischen Anschlägen gesperrt, von welchen einer gegen elastische Auslenkung des anderen einstellbar ist.

11. Aufhängung nach Anspruch 10, **gekennzeichnet durch** folgende Merkmale:
a) das Ende (41) des Arms (15) liegt auf der Keilfläche (43) eines einen der Anschläge bildenden Keils (39) auf;
b) der Keil (39) ist auf einer Spindel (45) angeordnet, welche durch Nachstellmittel (Einstellsechskant 47) positionsveränderlich am Bremsträger (9) geführt ist; und
c) der andere Anschlag ist durch eine Feder (37) gebildet.

## Claims

1. Track brake suspension, in particular an eddy current brake, on a bogie of a rail vehicle, having bogie frames extending from the bogie on both its longitudinal sides, lifting devices acting on these bogie frames and moving the track brake on brake carriers between a lowered brake position and a raised release position, and having guide means, arranged on the shaft bearings of respectively two sets of wheels, for the front ends of the brake carriers of the track brake, **characterized in that** pendulums (19) articulated on the shaft bearings (5) are provided as guide means on the shaft bearings (5).

2. Suspension according to claim 1, **characterized by** the following features:
a) arms (15) extend from the front ends of the brake carrier (9) and are pivotably articulated on the pendulums (19);
b) the arms are pivotably articulated on the brake carrier (9); and
c) stops (21) for the arms (15) are provided on the brake carrier when the brake carrier is in the lowered position.

3. Suspension according to claim 1, **characterized by** the following features;
the pendulums (19) can be moved parallel to their articulation on the shaft bearing (5) between two stops against a spring (25) acting both ways.

4. Suspension according to one of the preceding claims, **characterized by** the following features:
one of the points of the articulation of the lever (15) on the brake carrier or on the pendulum (19) is made to be adjustable so as to be able to compensate for wheel tyre wear by way of level compensation.

5. Suspension according to one of the preceding claims, **characterized in that** the point of the articulation of the pendulum (19) on the shaft bearing (5) and/or the stop formed for the lever (15) on the brake carrier is made to be adjustable so as to be able to compensate for wheel tyre wear.

6. Suspension according to one of the preceding claims, **characterized in that** respectively between the bogie frame (1) and the brake carrier (9) there is provided at least one brake support (27) to support the brake force.

7. Suspension according to claim 6, **characterized in that** the brake support (27) is articulated pivotably both on the bogie frame (1) and on the brake carrier (9).

8. Suspension according to claim 1, **characterized by** the following features:
a) from the front ends of the brake carrier (9) there extend arms (15) fixedly guided on the carrier;
b) the pendulums (19) are constructed as housings open with respect to the arms and each having a bowl (31) on its base;
c) the ends of the arms (15) extend freely into the inside of the pendulum (19) in such a way that in the braking position they lie on the bowl (31) with a support (29) formed at their ends, and in the raised release position are guided freely with respect to stops (49) formed on the inside of the pendulum.

9. Suspension according to claim 8, **characterized in that** the arms (15) are arranged to be pivotable in a limited manner on the brake carrier (9) for subsequent adjustment of the wheel tyre wear.

10. Suspension according to claim 9, **characterized by** the following features:
a) each arm (15) is mounted on the brake carrier (9) on a shaft (17) and
b) the end (41) of the arm (15) opposite the support (29) is locked in both directions of rotation between stops, one of which is adjustable against elastic articulation of the other.

11. Suspension according to claim 10, **characterized by** the following features:
a) the end (41) of the arm (15) lies on the wedge surface (43) of a wedge (39) forming one of the stops;
b) the wedge (39) is arranged on a spindle (45) which is guided by adjustment means (adjustment hexagon 47) on the brake carrier (9) so as to be alterable in position; and
c) the other stop is formed by a spring (37).

## Revendications

1. Suspension d'un frein sur rail, notamment d'un frein à courants de Foucault, à un bogie d'un véhicule sur rails, comportant des châssis de bogie qui s'étendent des deux grands côtés du bogie à partir de celui-ci, et sur lesquels agissent des systèmes de levage qui déplacent le frein sur rail sur des supports de frein, entre la position de freinage abaissée et la position de desserrage relevée, et comportant des guides disposés sur les boîtes d'essieu de respectivement deux essieux montés, pour les extrémités frontales des supports de frein du frein sur rail, caractérisée en ce que, comme guides sur les boîtes d'essieu (5), il est prévu des pendules (19) articulés sur celles-ci.

2. Suspension selon la revendication 1, caractérisée par les caractéristiques suivantes :
a) des bras (15) s'étendent depuis les extrémités frontales du support de frein (9) et sont articulés de façon pivotante sur les pendules (19) ;
b) les bras sont articulés de façon pivotante sur le support de frein (9) ; et
c) il est prévu sur le support de frein des butées (21) pour les bras (15) dans la position abaissée du support de frein.

3. Suspension selon la revendication 1, caractérisée par les caractéristiques suivantes :
les pendules (19) peuvent se déplacer parallèlement à leur articulation sur la boîte d'essieu (5), entre deux butées, contre un ressort (25) agissant des deux côtés.

4. Suspension selon l'une des revendications précédentes, caractérisée par les caractéristiques suivantes :
l'un des points de l'articulation du levier (15) sur le support de frein ou sur le pendule (19) est ajustable, afin de pouvoir compenser l'usure du bandage de roue par le moyen de la compensation en hauteur.

5. Suspension selon l'une des revendications précédentes, caractérisée en ce que le point de l'articulation du pendule (19) sur la boîte d'essieu (5) et/ou la butée formée pour le levier (15), sur le support de frein est ajustable, afin de pouvoir compenser l'usure du bandage de roue.

6. Suspension selon l'une des revendications précédentes, caractérisée en ce que, pour le soutien de la force de freinage, il est prévu au moins une jambe d'appui de frein (27) entre chaque châssis de bogie (1) et le support de frein respectif (9).

7. Suspension selon la revendication 6, caractérisée en ce que la jambe d'appui de frein (27) est articulée, de façon pivotante, aussi bien sur le châssis de bogie (1) que sur le support de frein (9).

8. Suspension selon la revendication 1, caractérisée par les caractéristiques suivantes :
a) depuis les extrémités frontales du support de frein (9) s'étendent des bras (15) guidés rigidement sur celui-ci
b) les pendules (19) sont réalisés sous la forme de boîtiers ouverts en face des bras, qui présentent chacun un coussinet (31) à leur base ;
c) les extrémités des bras (15) s'étendent librement à l'intérieur des pendules (19) de telle façon que, dans la position de freinage, elles s'appliquent sur le coussinet (31), par un appui (29) formé à leur extrémité, et que, dans la position de desserrage relevée, elles soient guidées librement, par rapport à des butées (49) formées intérieurement sur le pendule.

9. Suspension selon la revendication 8, caractérisée en ce que les bras (15) sont disposés sur le support de frein (9) avec une possibilité de pivotement limité, en vue du rattrapage de l'usure du bandage de roue.

10. Suspension selon la revendication 9, caractérisée par les caractéristiques suivantes :
a) chaque bras (15) est monté sur le support de frein (9), sur un axe (17) ; et
b) l'extrémité (41), opposée à l'appui (29), du bras (15) est bloquée dans les deux sens de rotation entre des butées, dont une est réglable à l'encontre d'une déviation élastique de l'autre.

11. Suspension selon la revendication 10, caractérisée par les caractéristiques suivantes :
a) l'extrémité (41) du bras (15) s'applique sur la surface en coin (43) d'un coin (39) formant l'une des butées;
b) le coin (39) est disposé sur une broche (45) qui est guidée, variable en position sur le support de frein (9) par un moyen de réglage (hexagone de réglage 47) ; et
c) l'autre butée est formée par un ressort (37).
